# EUROPÄISCHE PATENTSCHRIFT

(11) **EP 1 602 823 B1**
(45) Veröffentlichungstag und Bekanntmachung des Hinweises auf die Patenterteilung: **19.09.2007**
(21) Anmeldenummer: 05006793.3
(22) Anmeldetag: 29.03.2005
(51) Int. Cl.: F02M 55/04, F02M 37/00

(54) **Druckpulsationsdämpfer und Kraftstoffdosierpumpe mit einem Druckpulsationsdämpfer**
Pressure pulsation dampener and fuel dosage pump with a pressure pulsation dampener
Dispositif d'atténuation de pulsations et pompe de dosage de carburant avec un dispositif d'atténuation de pulsations

(30) Priorität: 19.05.2004 DE 102004024865
(43) Veröffentlichungstag der Anmeldung: 07.12.2005
(73) Patentinhaber: J. Eberspächer GmbH & Co. KG, 73730 Esslingen (DE)
(72) Erfinder: Bächner, Stefan, 73630 Remshalden (DE); Brodbeck, Oliver, 72555 Metzingen-Neuhausen (DE)
(74) Vertreter: Ruttensperger, Bernhard

(56) Entgegenhaltungen:
- EP-A- 1 371 840
- DE-A1- 2 924 796
- GB-A- 1 349 155
- GB-A- 2 382 623
- US-A1- 2004 035 399

## Beschreibung

Die vorliegende Erfindung betrifft einen Druckpulsationsdämpfer gemäß dem Oberbegriff des Anspruchs 1 bzw. eine Kraftstoffdosierpumpe mit einem derartigen Druckpulsationsdämpfer.

Bei brennstoff- bzw. kraftstoffbetriebenen Heizgeräten, wie sie beispielsweise in Kraftfahrzeugen als Standheizungen oder Zuheizer eingesetzt werden, wird der zusammen mit Verbrennungsluft zu verbrennende Kraftstoff im Allgemeinen unter Einsatz so genannter Dosierpumpen in eine Brennkammer geleitet. Diese Dosierpumpen müssen zum Bereitstellen sehr genau dosierter und vergleichsweise kleiner Kraftstoffmengen ausgebildet sein und umfassen dazu im Allgemeinen ein Pumporgan, beispielsweise einen Pumpenkolben, das in einer Pumpkammer getaktet hin und her bewegbar ist, um, je nach Arbeitstakt, in der Pumpkammer zu fördernden Kraftstoff aufzunehmen oder diesen unter Druck aus der Pumpkammer auszustoßen und in Richtung zu einem Austrittsbereich zu fördern. Somit entstehen in dem unter Druck geförderten Kraftstoff Druckpulsationen mit der gleichen Frequenz, mit welcher die Dosierpumpe arbeitet. Vor allem aufgrund der angesprochenen vergleichsweise geringen zu fördernden Kraftstoffmengen können diese Druckpulsationen zu entsprechenden Schwankungen in der Kraftstoffeinleitung in eine Brennkammer führen. Dies wiederum beeinträchtigt die Bildung des Gemisches aus Kraftstoff bzw. Kraftstoffdampf und Verbrennungsluft und somit auch die Qualität der ablaufenden Verbrennung.

Ein gattungsgemäßer Druckpulsationsdämpfer ist aus der GB-A 2 382 623 bekannt. Ein bei diesem Druckpulsationsdämpfer vorhandener Pulsationsdämpfungskörper ist mit näherungsweise quaderförmiger Formgebung ausgebildet und ist in einem kreiszylindrisch geformten Gehäuse angeordnet. Ein unmittelbarer Kontakt zwischen dem Pulsationsdämpfungskörper und dem Gehäuse ist nicht vorhanden. Der Pulsationsdämpfungskörper ist an dem Gehäuse durch eine Mehrzahl klammerartiger Halteelemente getragen. Diese umgreifen einerseits den Pulsationsdämpfungskörper und sind andererseits an einer Innenoberfläche des zylindrischen Gehäuses abgestützt.

Die US 2004/0035399 A1 offenbart einen Druckpulsationsdämpfer mit einem langgestreckten Pulsationsdämpfungskörper. Dieser ist an seinen Endbereichen abgeflacht und mit den abgeflachten Endbereichen an an einem Druckpulsationsdämpfergehäuse abgestützten Haltern getragen.

Es ist die Aufgabe der vorliegenden Erfindung, einen Druckpulsationsdämpfer vorzusehen, bei welchem bei einfacher Ausgestaltung eine effektive Abminderung der in einem unter Druck geförderten Medium vorhandenen Druckspitzen bzw. Druckpulsationen erreicht wird. Erfindungsgemäß wird diese Aufgabe gelöst durch einen Druckpulsationsdämpfer gemäß Anspruch 1.

Durch das Bereitstellen eines kompressiblen Pulsationsdämpfungskörpers wird die Möglichkeit geschaffen, dann, wenn Druckspitzen auftreten, diese durch entsprechende Kompression des Pulsationsdämpfungskörpers zu mindern. Fällt der Druck ab, kann durch dann auftretende Expansion des Pulsationsdämpfungskörpers das Druckniveau wieder angehoben werden, so dass bei einem sich mehr oder weniger periodisch verändernden Eingangsdruck eine deutliche Angleichung von Druckmaxima und Druckminima und somit eine Vergleichmäßigung des Druckniveaus erlangt werden kann.

Beispielsweise kann vorgesehen sein, dass der Pulsationsdämpfungskörper ein aus flexiblem Material ausgebildeter Hohlkörper ist.

Um diesen Pulsationsdämpfungskörper in definierter Art und Weise komprimieren zu können, wird vorgeschlagen, dass ein Innenraum des Hohlkörpers mit kompressiblem Medium gefüllt ist. Das kompressible Medium gewährleistet nicht nur die auch aufgrund der Flexibilität des Materials des Pulsationsdämpfungskörpers grundsätzlich mögliche Komprimierbarkeit desselben, sondern kann zusätzlich auch einen Beitrag zur Rückstellkraft in den unkomprimierten Grundzustand liefern.

Dabei kann beispielsweise vorgesehen sein, dass der Innenraum des Hohlkörpers dicht abgeschlossen ist und mit Gas gefüllt ist.

Der Aufbau des erfindungsgemäßen Druckpulsationsdämpfers kann beispielsweise so sein, dass der Pulsationsdämpfungskörper in einem Pulsationsdämpfergehäuse angeordnet ist und zwischen einer Gehäuseinnenoberfläche und dem Pulsationsdämpfungskörper ein von dem unter Druck zu fördernden Medium durchströmbarer Strömungsraum gebildet ist.

Um eine möglichst gute Wechselwirkung des Pulsationsdämpfungskörpers mit dem zu fördernden Medium erlangen zu können, ist der Pulsationsdämpfungskörper in Strömungsrichtung des unter Druck zu fördernden Mediums langgestreckt und quaderförmig. Beispielsweise wird vorgeschlagen, dass der Pulsationsdämpfungskörper in Strömungsrichtung im Wesentlichen zylindrisch ausgebildet ist.

Gemäß der Erfindung ist vorgesehen, dass der Pulsationsdämpfungskörper in einem unkomprimierten Grundzustand mit Quaderkanten an der Gehäuseinnenoberfläche eines Pulsationsdämpfergehäuses anliegt.

Die vorliegende Erfindung betrifft ferner eine Dosierpumpe, insbesondere Kraftstoffdosierpumpe, umfassend ein in einer Pumpkammer zum getakteten Fördern von zu förderndem Medium bewegbares Pumporgan und in Strömungsrichtung des zu fördernden Mediums auf die Pumpkammer folgend einen erfindungsgemäßen Druckpulsationsdämpfer.

Die vorliegende Erfindung wird nachfolgend mit Bezug auf die beiliegenden Figuren detailliert beschrieben. Es zeigt:
- Fig. 1: eine Längsschnittansicht einer Kraftstoffdosierpumpe mit einem Druckpulsationsdämpfer;
- Fig. 2: eine Querschnittansicht des in Fig. 1 gezeigten Druckpulsationsdämpfers, geschnitten längs einer Linie II-II in Fig. 1;
- Fig. 3: eine der Fig. 1 entsprechende Ansicht einer weiteren Kraftstoffdosierpumpe mit einem nicht erfindungsgemäß, ausgestalteten Druckpulsationsdämpfer;
- Fig. 4: eine Längsschnittansicht des im Kreis IV in Fig. 3 gezeigten Druckpulsationsdämpfers in vergrößerter Darstellung.

In Fig. 1 ist eine Kraftstoffdosierpumpe allgemein mit 10 bezeichnet. Die Kraftstoffdosierpumpe 10 umfasst als Förderorgan einen Pumpenkolben 12, der durch entsprechende Ansteuerung einer Elektromagnetanordnung 14 in seiner Längsrichtung getaktet hin und her bewegbar und dabei in einer ihn teilweise aufnehmenden Pumpkammer 16 bewegbar ist. Bei Bewegung aus der in Fig. 1 dargestellten Positionierung des Pumpenkolbens 12 nach rechts stößt dieser den in der Pumpkammer 16 enthaltenen flüssigen Kraftstoff über ein allgemein mit 18 bezeichnetes Rückschlagventil zu einem Austrittsbereich 20 hin aus. Bei dieser Bewegung kann gleichzeitig aus einem Eintrittsbereich 22 weiterer zu fördernder flüssiger Kraftstoff in Richtung zur Pumpkammer 16 angesaugt werden. Bei Zurückbewegung des Pumpenkolbens 12 in die in Fig. 1 gezeigte Positionierung wird das Volumen der Pumpkammer 16 vergrößert und darin wieder beim nächsten Ausstoßtakt zu fördernder bzw. auszustoßender flüssiger Kraftstoff aufgenommen.

Der Aufbau und die Arbeitsweise einer derartigen Dosierpumpe sind grundsätzlich bekannt, so dass hier nicht weiter darauf eingegangen werden muss.

Mit der Frequenz des Arbeitstaktes der Dosierpumpe 10 werden also dosierte Kraftstoffmengen über das Rückschlagventil 18 in Richtung Austrittsbereich 20 gefördert. Die dabei in dem unter Druck geförderten flüssigen Kraftstoff auftretenden Druckschwankungen werden durch den allgemein mit 24 bezeichneten Druckpulsationsdämpfer gemindert. Dieser Druckpulsationsdämpfer 24 umfasst, wie in Fig. 2 erkennbar, ein beispielsweise leitungsartig oder röhrenartig ausgestaltetes und nach außen vollständig abgeschlossenes Gehäuse 26. In diesem ist ein Pulsationsdämpfungskörper 28 angeordnet. Der Pulsationsdämpfungskörper 28 ist im dargestellten Beispiel quaderförmig ausgestaltet, ist also in der Strömungsrichtung des unter Druck geförderten flüssigen Kraftstoffs langgestreckt und weist einen viereckigen Außenumfang auf. Der Pulsationsdämpfungskörper 28 ist als Hohlkörper ausgestaltet und umfasst eine vergleichsweise dünne Wandung 30 aus flexiblem, also elastisch verformbaren Material, das einen Hohlraum 32 umgibt und vorzugsweise vollständig und dicht abschließt. In dem Hohlraum 32 kann ein komprimierbares Medium, wie z.B. Gas, angeordnet sein.

Weiter ist die Positionierung und Dimensionierung des Pulsationsdämpfungskörpers 28 derart, dass dieser mit seinen in der Strömungsrichtung verlaufenden Kanten 34 im nicht komprimierten Grundzustand an einer Innenoberfläche 36 des Gehäuses anliegt. Der Innenvolumenbereich des Gehäuses 36 ist somit in vier gleichförmige Kanalbereiche 38 unterteilt, die in ihrer Gesamtheit einen Strömungsraum 40 für den unter Druck geförderten flüssigen Kraftstoff definieren.

Der unter Druck in den Austrittsbereich 20 gelangende flüssige Kraftstoff strömt entlang der Kanalbereiche 38 und umströmt somit den Pulsationsdämpfungskörper 28 bzw. durchströmt den zwischen diesem und dem Gehäuse 26 gebildeten Strömungsraum. Aufgrund der Flexibilität bzw. Komprimierbarkeit des Pulsationsdämpfungskörpers 28 kann dieser bei Auftreten von Druckspitzen seine Form ändern, d.h. komprimiert werden, um somit das Volumen des Strömungsraums 40 bei Ansteigen des Drucks zu vergrößern. Diese Vergrößerung des Volumens des Strömungsraums 40 wirkt dem ansteigenden Druck entgegen, d.h. führt zu einer Entspannung des unter Druck geförderten Mediums. Sinkt nachfolgend der Druck wieder ab, so kann der Pulsationsdämpfungskörper 28 wieder in seine Grundform zurückkehren und dabei das Volumen des Strömungsraums 40 wieder vergrößern. Diese Volumenvergrößerung wiederum wirkt dem Druckabfall entgegen, so dass durch das getaktete Komprimieren und Expandieren des Pulsationsdämpfungskörpers 28 gleichphasig mit dem durch den Arbeitstakt der Dosierpumpe 10 induzierten Ansteigen bzw. Absinken des Drucks des geförderten flüssigen Kraftstoffs eine deutliche Vergleichmäßigung des Druckniveaus erlangt werden kann.

Eine nicht erfindungsgemäße Variante eines Druckpulsationsdämpfers 24 ist in Fig. 3 und in Fig. 4 gezeigt. Insbesondere erkennt man in Fig. 4, dass der beispielsweise wieder mit quaderförmiger Außenkontur ausgestaltete Pulsationsdämpfungskörper 28 derart dimensioniert ist, dass er die Innenoberfläche 36 des Gehäuses 26 nicht berührt, also beispielsweise seine Kanten 34 auch oder zumindest im unverformten bzw. unkomprimierten Grundzustand nicht an dieser Innenoberfläche 36 anliegen. Der Strömungsraum 40 ist somit nicht in einzelne voneinander getrennte Kanäle unterteilt, sondern erstreckt sich in Umfangsrichtung durchlaufend und ohne Unterbrechung entlang der Innenoberfläche 36, so dass ein ungewünschtes Abschließen des Strömungsraums 40 vollständig vermieden werden kann.

Wie man in Fig. 4 erkennt, kann der durch den Strömungsraum 40 hindurchgetretene flüssige Kraftstoff durch radiale Öffnungen 42, 44 in einem eine Auslassöffnung 46 aufweisenden Einsatzteil 48 hindurchtreten, oder kann durch an einem Ende dieses Körpers 48, an dem der Pulsationsdämpfungskörper 28 abgestützt ist, gebildete Nuten 50 o.dgl. zu dieser Öffnung 46 gelangen. Selbiges gilt selbstverständlich auch für die Ausgestaltungsform gemäß den Fig. 1 und 2.

Durch die erfindungsgemäße Ausgestaltung des Druckpulsationsdämpfers 24 mit einem in einem Gehäuse angeordneten und an seiner Außenseite umströmbaren Pulsationsdämpfungskörper wird eine zuverlässige Vergleichmäßigung des Druckniveaus erlangt. Von wesentlichem Vorteil ist, dass der Pulsationsdämpfungskörper 28 an seiner Außenseite umströmt wird, die wiederum vollständig umgeben ist von dem Gehäuse 26. Undichtigkeiten im Material des Pulsationsdämpfungskörpers 28 haben somit nicht zwangsweise auch eine Undichtigkeit im Förderstrang zur Folge.

Es ist selbstverständlich, dass für das Material dieses Pulsationsdämpfungskörpers 28 geeignete Materialien einzusetzen sind, insbesondere geeignet hinsichtlich der gewünschten Flexibilität, vor allem aber auch geeignet hinsichtlich des zu fördernden Mediums. Das Material darf also durch das zu fördernde Medium nicht angreifbar sein. Im Zusammenhang mit zu förderndem Kraftstoff hat sich besonders kautschukartiges Material als vorteilhaft erwiesen. Weiter sei darauf hingewiesen, dass selbstverständlich die Formgebung und die Dimensionierung des Pulsationsdämpfungskörpers 28 an die im konkreten Einsatzbereich auftretenden Anforderungen angepasst werden können. So kann selbstverständlich nicht nur die dargestellte zylindrische Quaderform gewählt werden, sondern beispielsweise auch eine kreiszylindrische Form. Auch ist es selbstverständlich möglich, die Wandungsstärke des Pulsationsdämpfungskörpers 28 zur Beeinflussung der Flexibilität desselben definiert auszuwählen bzw. den Hohlraum 32 alternativ oder zusätzlich zur Befüllung mit Gas mit einem kompressiblen Material, wie z.B. schwammartigem Material, zu füllen.

## Patentansprüche

1. Druckpulsationsdämpfer für eine Dosierpumpe, insbesondere Kraftstoffdosierpumpe, umfassend einen von einem unter Druck zu fördernden Medium umströmbaren, kompressiblen Pulsationsdämpfungskörper (28), wobei
der Pulsationsdämpfungskörper (28) in Strömungsrichtung des unter Druck zu fördernden Mediums langgestreckt ist und quaderförmig ausgebildet ist,
**dadurch gekennzeichnet, dass** der Pulsationsdämpfungskörper (28) in einem unkomprimierten Grundzustand mit Quaderkanten (34) an der Gehäuseinnenoberfläche (36) eines Pulsationsdämpfergehäuses (26) anliegt.

2. Druckpulsationsdämpfer nach Anspruch 1,
**dadurch gekennzeichnet, dass** der Pulsationsdämpfungskörper (28) ein aus flexiblem Material ausgebildeter Hohlkörper ist.

3. Druckpulsationsdämpfer nach Anspruch 2,
**dadurch gekennzeichnet, dass** ein Innenraum (32) des Hohlkörpers mit kompressiblem Medium gefüllt ist.

4. Druckpulsationsdämpfer nach Anspruch 3,
**dadurch gekennzeichnet, dass** der Innenraum (32) des Hohlkörpers dicht abgeschlossen ist und mit Gas gefüllt ist.

5. Druckpulsationsdämpfer nach einem der Ansprüche 1 bis 4,
**dadurch gekennzeichnet, dass** der Pulsationsdämpfungskörper (28) in dem Pulsationsdämpfergehäuse (26) derart, angeordnet ist, dass zwischen der Gehäuseinnenoberfläche (36) und dem Pulsationsdämpfungskörper (28) ein von dem unter Druck zu fördernden Medium durchströmbarer Strömungsraum (40) gebildet ist.

6. Druckpulsationsdämpfer nach Anspruch 5,
**dadurch gekennzeichnet, dass** die zwischen jeweils zwei Quaderkanten (34) liegenden Oberflächenbereiche des Pulsationsdämpfergehäuses (26) und des Pulsationsdämpfungskörpers (28) jeweils einen Kanalbereich 38 des **Strömungsraums (44) begrenzen.**

7. Druckpulsationsdämpfer nach einem der Ansprüche 1 - 6
**dadurch gekennzeichnet, dass** der Pulsationsdämpfungskörper (28) in Strömungsrichtung im Wesentlichen zylindrisch ausgebildet ist.

8. Dosierpumpe, insbesondere Kraftstoffdosierpumpe, umfassend ein in einer Pumpkammer (16) zum getakteten Fördern von zu förderndem Medium bewegbares Pumporgan (12) und in Strömungsrichtung des zu fördernden Mediums auf die Pumpkammer (16) folgend einen Druckpulsationsdämpfer (24) nach einem der vorangehenden Ansprüche.

## Claims

1. A pressure pulse damper for a metering pump, in particular for a fuel metering pump, comprising a compressible pulse damping body (28) through which a pressurised medium can circulate, wherein the pulse damping body (28) is elongated in the flow direction of the medium to be fed under pressure and is of parallelepipedal shape, **characterised in that** in an uncompressed basic condition the pulse damping body (28) is applied with parallelepipedal edges (34) against the housing inner surface (36) of the pulse damper housing (26).

2. A pressure pulse damper according to Claim 1, **characterised in that** the pulse damping body (28) is a hollow body made of flexible material.

3. A pressure pulse damper according to Claim 2, **characterised in that** an inner chamber (32) of the hollow body is filled with compressible medium.

4. A pressure pulse damper according to Claim 3, **characterised in that** the inner chamber (32) of the hollow body is sealed fluidtightly and is filled with gas.

5. A pressure pulse damper according to any one of Claims 1 to 4, **characterised in that** the pulse damping body (28) is arranged in the pulse damper housing (26) in such a way that a flow chamber (40), through which the medium to be fed under pressure can flow, is formed between the housing inner surface (36) and the pulse damping body (28).

6. A pressure pulse damper according to Claim 5, **characterised in that** the surface areas of the pulse damper housing (26) and of the pulse damping body (28) situated between two respective parallelepipedal edges (34) each delimit a duct zone (38) of the flow chamber (44).

7. A pressure pulse damper according to any one of Claims 1 to 6, **characterised in that** the pulse damping body (28) is of substantially cylindrical form in the flow direction

8. A metering pump, in particular a fuel metering pump, comprising a pump member (12) able to move in a pump chamber (16) for the timed feed of medium to be fed and in the flow direction of the medium to be fed following the pump chamber (16) a pressure pulse damper (24), according to any one of the preceding Claims.

## Revendications

1. Dispositif d'atténuation de pulsations de pression pour une pompe de dosage, en particulier pour une pompe de dosage de carburant, comprenant un corps d'atténuation de pulsations (28) compressible, pouvant être acheminé par un agent à acheminer sous pression, dans lequel
le corps d'atténuation de pulsations (28) s'étend longitudinalement dans la direction d'écoulement de l'agent à acheminer sous pression et
il est conçu de façon parallélépipédique,
**caractérisé en ce que** le corps d'atténuation de pulsations (28) dans un état de base non comprimé s'appuie avec les bords de parallélépipède (34) sur la surface interne de logement (36) d'un logement d'atténuateur de pulsations (26).

2. Dispositif d'atténuation de pulsations de pression selon la revendication 1,
**caractérisé en ce que** le corps d'atténuation de pulsations (28) est un corps creux formé par un matériau souple.

3. Dispositif d'atténuation de pulsations de pression selon la revendication 2,
**caractérisé en ce qu'**un logement interne (32) du corps creux est rempli d'un agent compressible.

4. Dispositif d'atténuation de pulsations de pression selon la revendication 3,
**caractérisé en ce que** l'espace interne (32) du corps creux est fermé hermétiquement et est rempli d'un gaz.

5. Dispositif d'atténuation de pulsations de pression selon l'une des revendications 1 à 4,
**caractérisé en ce que** le corps d'atténuation de pulsations (28) est disposé dans le logement du dispositif d'atténuation de pulsations (26) de telle sorte qu'entre la surface interne du logement (36) et le corps d'atténuation de pulsations (28), est formée une zone d'écoulement (40) pouvant être traversée par l'agent à acheminer sous pression.

6. Dispositif d'atténuation de pulsations de pression selon la revendication 5,
**caractérisé en ce que** les zones de surface se situant respectivement entre deux bords de parallélépipède (34) du logement d'atténuation de pulsations (26) et du corps d'atténuation de pulsations (28) délimitent respectivement une zone de canal (38) de l'espace d'écoulement (44).

7. Dispositif d'atténuation de pulsations de pression selon l'une des revendications 1 à 6,
**caractérisé en ce que** le corps d'atténuation de pulsations (28) est formé dans la direction d'écoulement sensiblement de façon cylindrique.

8. Pompe de dosage, en particulier pompe de dosage de carburant, comprenant un organe de pompe (12) mobile dans une chambre de pompage (16) pour l'acheminement cyclé de l'agent à acheminer et dans la direction d'acheminement de l'agent à acheminer sur la chambre de pompage (16) suivant un dispositif d'atténuation de pulsations de pression (24) selon l'une des revendications précédentes.
